# EUROPÄISCHE PATENTSCHRIFT

(11) **EP 2 792 414 B1**
(45) Veröffentlichungstag und Bekanntmachung des Hinweises auf die Patenterteilung: **12.10.2016**
(21) Anmeldenummer: 14000986.1
(22) Anmeldetag: 18.03.2014
(51) Int. Cl.: B05B 1/16, B05B 1/18, E03C 1/04

(54) **Sanitärbrause mit einem Brausekopf**
Shower head
Pomme de douche

(30) Priorität: 17.04.2013 DE 102013006601
(43) Veröffentlichungstag der Anmeldung: 22.10.2014
(73) Patentinhaber: Grohe AG, 58675 Hemer (DE)
(72) Erfinder: Schröder, Claudia, 58641 Iserlohn (DE); Vorel, Thomas, 59757 Arnsberg (DE)

(56) Entgegenhaltungen:
- WO-A1-2012/089136
- DE-A1-102011 017 434
- JP-B1- 5 141 999

## Beschreibung

Die Erfindung betrifft eine Sanitärbrause mit einem Brausekopf nach dem Oberbegriff des Patentanspruches 1.

Bei einer Sanitärbrause höherer Komfortklasse kann der Brausekopf ein Tastenfeld aufweisen, mit dem beim Duschvorgang in beliebiger Weise unterschiedliche Brausestrahlarten miteinander und/oder getrennt voneinander anwendbar sind.

Aus der DE 10 2011 017 434 A1 ist eine Sanitärbrause bekannt, deren Brausekopf ein zumindest zwei Tastelemente aufweisendes Tastenfeld aufweist. Die Tastelemente sind unter Zwischenschaltung eines Tastmechanismus in Wirkverbindung mit Ventilen im Brausekopf. Bei manueller Druckbetätigung dieser Tastelemente ist die Brausestrahlart einstellbar. Jedes der Tastelemente ist in eine Geschlossenposition federvorgespannt, in der ein Strömungsweg im Brausekopf geschlossen ist. Bei einer manuellen Druckbetätigung wird das jeweilige Tastelement über einen ersten Hubweg in eine Offenposition gedrückt, in der der Strömungsweg geöffnet ist und in der eine am gedrückten Tastelement angeformte Rastkontur in lösbarem Rasteingriff mit einer Gegenkontur eines verstellbaren Steuerschlittens ist. Der Steuerschlitten kann zum Lösen dieses Rasteingriffes in eine Entriegelungsposition verstellt werden, in der die Tastelement-Rastkontur und die Steuerschlitten-Gegenkontur außer Eingriff gebracht sind.

Zum Lösen dieses Rasteingriffs kann das bereits gedrückte Tastelement ausgehend von seiner eingedrückten Geschlossenposition über einen zweiten Hubweg bis in eine Freigabeposition überdrückt werden. In der Freigabeposition drückt eine Steuerfläche des Tastelementes den Steuerschlitten in die oben erwähnte Entriegelungsposition. Dies hat zur Folge, dass sämtliche andere Tastelemente von ihrer Offenposition in ihre Geschlossenposition rückgestellt werden. Beim Hochführen des in die Freigabeposition überdrückten Tastelementes wird der Steuerschlitten wieder aus seiner Entriegelungsposition in Richtung auf seine Verriegelungsposition zurückbewegt. Dadurch ist gewährleistet, dass das in die Freigabeposition überdrückte Tastelement in der Offenposition in Rasteingriff mit dem Steuerschlitten gehalten bleibt und - im Gegensatz zu den anderen Tastelementen - nicht in die Geschlossenposition (d.h. Ausgangslage) zurückspringt. Bei geöffneter Brause-Armatur tritt also stets ein Wasserstrahl aus dem Brausekopf aus, wodurch der nicht druckbeständige Brauseschlauch nicht übermäßig druckbelastet wird.

In einem gattungsgemäßen Tastmechanismus kann gegebenenfalls die Tastenelement-Rastkontur ein elastisch nachgiebiger Rastarm sein, der am Tastelement angeformt ist und an seinem freien Ende einen Rastnocken aufweist. Der Rastarm muss einerseits ausreichend bauteilsteif ausgelegt sein, um einen sicheren Rasteingriff in der Offenposition des Tastelementes zu gewährleisten. Andererseits muss der Rastarm auch ausreichend elastisch nachgiebig ausgeführt sein, damit der Rasteingriff beim Überdrücken des Tastelementes in die Freigabeposition leichtgängig lösbar ist.

Für den obigen Tastmechanismus steht nur ein stark reduzierter Bauraum zur Verfügung. Von daher weisen die Tastelemente nur eine reduzierte Materialstärke auf. Dies kann bei einer Druckbetätigung zu geringfügigen Verformungen der Tastelemente führen. Solche Verformungen können jedoch die für eine Bewegungsübertragung auf den Steuerschlitten verfügbaren Stellwege reduzieren. Beim Betätigen der Tastelemente müssen daher die Druckkräfte entsprechend erhöht werden, um eine einwandfreie Tast-Betätigung zu erreichen, was im Hinblick auf eine komfortable Haptik nachteilig ist.

Die Aufgabe der Erfindung besteht darin, eine Sanitärbrause mit einem Brausekopf bereitzustellen, bei der die Tastelemente in zuverlässiger Weise sowie komfortabel betätigbar sind.

Die Aufgabe ist durch die Merkmale des Patentanspruches 1 gelöst. Bevorzugte Weiterbildungen der Erfindung sind in den Unteransprüchen offenbart.

Bei der Erfindung ist die Problematik erkannt worden, dass bei dem oben erwähnten Rastarm die Doppelfunktion, nämlich Bereitstellung eines betriebssicheren Rasteingriffes sowie ein leichtgängiges Lösen des Rasteingriffs, nur schwierig bewerkstelligbar ist. Vor diesem Hintergrund ist gemäß dem kennzeichnenden Teil des Patentanspruches 1 die Rastkontur nicht mehr elastisch nachgiebig, sondern vielmehr bauteilsteif am jeweiligen Tastelement ausgebildet. Im Gegenzug ist die mit der Rastkontur zusammenwirkende Gegenkontur elastisch nachgiebig verstellbar am Steuerschlitten ausgebildet, und zwar verstellbar von einer Rastposition in eine Auslöseposition. Auf diese Weise kann bei einem Tastvorgang des Tastelementes von der Geschlossenposition in seine Offenposition die Steuerschlitten-Gegenkontur unter elastischer Verformung mit der bausteilsteifen Tastelement-Rastkontur in Eingriff gebracht werden.

Für eine komfortable Betätigung des Tastenfeldes ist ein einfaches sowie betriebssicheres Lösen des Rasteingriffes zwischen der Tastelement-Steuerkontur und der Steuerschlitten-Gegenkontur von großer Relevanz. Vor diesem Hintergrund kann der Hubweg des Tastelementes in einen ersten Hubweg zwischen seiner Geschlossenposition und seiner Offenposition und in einen darauffolgenden zweiten Hubweg von seiner Offenposition in eine Freigabeposition unterteilt sein. Die Freigabeposition wird ausgehend von der Offenposition durch ein zusätzliches Überdrücken des Tastelementes erreicht. In der Freigabeposition drückt eine Steuerfläche des Tastelementes auf eine korrespondierende Steuerfläche des Steuerschlittens, wodurch dieser in eine Entriegelungsposition gedrückt wird.

Beim Eindrücken des Tastelements von seiner Geschlossenposition in seine Offenposition (d.h. während eines ersten Hubwegs) verbleibt der Steuerschlitten ohne Stellbewegung in der Stellrichtung unverändert ortfest. Erst beim Überdrücken von der Offenposition in die Freigabeposition (d.h. während eines zweiten Hubwegs) ist eine Tastelement-Steuerfläche mit dem Steuerschlitten bewegungsgekoppelt und drückt dieses den Steuerschlitten in die Entriegelungsposition.

In der Entriegelungsposition des Steuerschlittens kann bevorzugt eine bauteilsteif am Tastelement angeformte Auslösefläche die Steuerschlitten-Gegenkontur von ihrer Rastposition in ihre Auslöseposition drücken. In der Auslöseposition ist der Rasteingriff zwischen der Steuerschlitten-Gegenkontur und der Tastelement-Rastkontur gelöst. Das heißt, dass mit dem oben erwähnten Überdrücken des Tastelementes in seine Freigabeposition die Steuerschlitten-Gegenkontur in Anlage mit der bauteilsteifen Tastelement-Auslösefläche gerät, die die Steuerschlitten-Gegenkontur elastisch nachgiebig in ihre Auslöseposition verstellt.

In einer bevorzugten technischen Realisierung kann der Steuerschlitten zweiteilig ausgeführt sein, und zwar mit einem bauteilsteifen Grundkörper sowie einem daran federnd gelagerten Verriegelungselement. Am federnd gelagerten Verriegelungselement des Steuerschlittens kann die Steuerschlitten-Gegenkontur ausgebildet sein. Zudem kann eine mit der Tastelement-Auslösefläche korrespondierende Auslösefläche am federnd gelagerten Verriegelungselement ausgebildet sein. Im Gegensatz dazu kann der Grundkörper des Steuerschlittens eine rampenförmige Steuerfläche aufweisen. In der Freigabeposition drückt das Tastelement gegen die rampenförmige Steuerfläche des Steuerschlittens und drückt diesen in seine Entriegelungsposition.

Das zumindest erste und zweite Tastelement wirken bevorzugt bei Betätigung des ersten Tastelementes wie folgt zusammen. So kann zum Rückstellen des ersten Tastelementes von seiner Offenposition in seine Geschlossenposition das zweite Tastelement bis in seine Freigabeposition gedrückt werden. In der Freigabeposition ist aufgrund der oben dargelegten Bewegungskopplungen der Steuerschlitten in die Entriegelungsposition verstellt, in der ein Rasteingriff zwischen den Rastkonturen der ersten/zweiten Tastelemente sowie der korrespondierenden Steuerschlitten-Gegenkonturen gelöst ist. Auf diese Weise springt das erste Tastelement ohne weiteres in seine Ausgangslage, das heißt in die Geschlossenposition, zurück. Beim Hochführen des zweiten Tastelementes wird dagegen der Steuerschlitten aus seiner Entriegelungsposition herausgeführt. Dadurch wird das zweite Tastelement nicht zurück in seine Geschlossenposition verstellt, sondern bleibt vielmehr in Rasteingriff mit der Steuerschlitten-Gegenkontur. Bei Bedarf kann auf die zuvor beschriebene Weise auch eine Mehrzahl von ersten Tastelementen gleichzeitig von einer Offenposition in eine Geschlossenposition zurückgestellt werden. Zudem kann für die Rückstellung eines ersten Tastelements jedes andere Tastelement als zweites Tastelement verwendet werden. Hierdurch ist eine Rückstellung mit einer beliebigen der übrigen vorhandenen Taster bzw. Tastelemente möglich.

Im Sinne einer Bauteilreduzierung ist es von Vorteil, wenn die für jedes Tastelement vorgesehene Steuerschlitten-Gegenkonturen und/oder Auslöseflächen an einem gemeinsamen, bevorzugt einteilig ausgebildeten, federnd gelagerten Verriegelungselement ausgebildet sind.

Die vorstehend erläuterten und/oder in den Unteransprüchen wiedergegebenen vorteilhaften Aus- und/oder Weiterbildungen der Erfindung können - außer zum Beispiel in den Fällen eindeutiger Abhängigkeiten oder unvereinbarer Alternativen - einzeln oder aber auch in beliebiger Kombination zur Anwendung kommen.

Die Erfindung und ihre vorteilhaften Aus- und Weiterbildungen sowie deren Vorteile werden nachfolgend anhand von Zeichnungen näher erläutert.

Es zeigen:
- Fig. 1: in einer Teilansicht von oben einen Brausekopf, an dessen Oberseite ein Tastenfeld zur Einstellung von Strahlarten vorgesehen ist;
- Fig. 2 und 3: jeweils unterschiedliche perspektivische Ansichten eines unterhalb des Tastenfeldes angeordneten Tastmechanismus;
- Fig. 4: den Tastmechanismus in einer Ansicht von oben;
- Fig. 5 bis 10: jeweils Schnittansichten entlang der Schnittebenen I-I und II-II aus der Fig. 4, anhand derer unterschiedliche Betriebszustände des Tastmechanismus veranschaulicht sind;
- Fig. 11: ein federnd gelagertes Verriegelungselement des Steuerschlittens in Alleinstellung; und
- Fig. 12: ein Tastelement in Alleinstellung.

In der Fig. 1 ist ein Brausekopf einer Sanitärbrause dargestellt. Der Brausekopf weist an seiner Oberseite ein Tastenfeld 1 mit vier Tastern 2 bis 5 auf, mit deren Hilfe unterschiedliche Strahlarten beliebig miteinander und/oder getrennt voneinander anwendbar sind. Die Taster 2 bis 5 des Tastenfeldes 1 sind unter Zwischenschaltung eines anhand der folgenden Figuren beschriebenen Tastmechanismus 7 in Wirkverbindung mit nicht dargestellten Stellventilen, mit deren Hilfe Strömungswege im Brausekopf zur Einstellung der Brausestrahlart geöffnet oder geschlossen werden. Die Taster 2 bis 5 sind manuell druckbetätigbar, wobei der Tastmechanismus 7 so ausgelegt ist, dass stets einer der Taster 2 bis 5 in seiner Offenposition O gehalten ist, um eine übermäßige Druckbeaufschlagung des an sich nicht druckbeständig ausgeführten Brauseschlauchs 9 zu vermeiden. Zur Rückstellung von eingedrückten Tastern 2 bis 5 wird einer der Taster bis in eine später beschriebene Freigabeposition F überdrückt, in der - mit Ausnahme des manuell eingedrückten Tasters - die anderen Taster wieder in die Ausgangslage, das heißt in die Geschlossenposition G, zurückspringen. Der in die Freigabeposition F eingedrückte Taster verbleibt demgegenüber beim Rückführen in seiner Offenposition O, um die vorerwähnte Druckbelastung des Brauseschlauches 9 zu vermeiden.

In den Fig. 2 und 3 ist der Tastmechanismus 7 jeweils in unterschiedlicher perspektivischer Darstellung gezeigt. Demzufolge weist der Tastmechanismus 7 vier Tastelemente 11, 12, 13, 14 auf, die eine manuelle Druckbetätigung des jeweiligen Tasters 2 bis 5 über einen Schaft 17 bis zum nicht dargestellten Steuerventil übertragen. Die Tastelemente 11 bis 14 sind jeweils in vertikaler Richtung z hubverstellbar. Zudem sind die Tastelemente 11 bis 14 jeweils paarweise außerhalb eines in einer Bautiefenrichtung y hubverstellbaren Steuerschlittens 19 angeordnet. Der Steuerschlitten 19 ist in der Bautiefenrichtung y mittels einer Rückstellfeder 21 in eine Verriegelungsposition V (Fig. 2 und 3) vorgespannt und entgegen der Rückstellfeder 21 in eine Entriegelungsposition E (Fig. 10) verstellbar. Wie aus den Fig. 5 bis 12 weiter hervorgeht, ist der Steuerschlitten 19 zweiteilig ausgeführt, und zwar mit einem bauteilsteifen, oberen Grundkörper 23 sowie einem an seiner Unterseite federnd gelagerten Verriegelungselement 25.

In den Fig. 5 und 6 sind die einander gegenüberliegenden Tastelemente 11 und 12 des Tastmechanismus 7 in ihrer Ausgangslage, das heißt in einer Geschlossenposition G, gezeigt, in der sie mit einer Rückstellkraft F_{R} (Fig. 5) gedrückt sind. In der Geschlossenposition G befindet sich eine Rastkontur 27, das heißt ein Rastnocken, des jeweiligen Tastelementes 11, 12 in einer Rastausnehmung 29 (nur in der Fig. 7a gezeigt) zwischen dem Grundkörper 23 und dem Verriegelungselement 25. Der Rastnocken 27 ist bauteilsteif am Tastelement 11 angeformt.

Durch manuelle Druckbetätigung kann das Tastelement 11 von seiner in der Fig. 5 und 6 gezeigten Geschlossenposition G über einen ersten Hubweg Δh₁ in seine in den Fig. 7 und 8 gezeigte Offenposition O verstellt werden. Bei der Hubbewegung in die Offenposition O drückt der bauteilsteife Rastnocken 27 des Tastelementes 11 gemäß der Fig. 7a gegen eine Steuerschlitten-Gegenkontur 31, die elastisch nachgiebig verstellbar am federnd gelagerten Verriegelungselement 25 angeformt ist. Die Steuerschlitten-Gegenkontur 31 wird dabei von seiner Rastposition R (Fig. 7a) unter Aufbau einer Rückstellkraft in seine in der Fig. 7a gestrichelt angedeutete Auslöseposition A verstellt und bei Überwinden der Gegenkontur 31 wieder in seine Rastposition R rückgestellt, in der die Gegenkontur 31 vom Rastnocken 27 des Tastelementes 11 untergriffen ist (Fig. 7). In der Offenposition O des Tastelements 11 ist somit die Rastkontur 27 des Tastelementes 11 in Rasteingriff mit der korrespondierenden Gegenkontur 31 des federnd gelagerten Verriegelungselementes 25 des Steuerschlittens 19.

In gleicher Weise können gegebenenfalls auch die weiteren Tastelemente 12, 13, 14 in ihre Offenposition O gedrückt werden.

Um die gegebenenfalls gedrückten Tastelemente 12, 13, 14 wieder in die Geschlossenposition G rückzuführen, kann das Tastelement 11 über einen zweiten Hubweg Δh₂ von der in der Fig. 7 gezeigten Offenposition O weiter in eine in der Fig. 9 und 10 gezeigte Freigabeposition F überdrückt werden. Bei der Hubbewegung in die Freigabeposition F drückt eine rampenförmige Steuerfläche 33 (Fig. 10) des Tastelementes 11 gegen eine korrespondierende, ebenfalls rampenförmige Steuerfläche 35 (Fig. 10) des Grundkörpers 23 des Steuerschlittens 19, wodurch der Steuerschlitten 19 entgegen der Rückstellfeder 21 um einen Stellweg Δy in der Bautiefenrichtung y bis in seine Entriegelungsposition E (Fig. 10) verschoben wird.

Mit der Stellbewegung Δy bis in die Entriegelungsposition E drücken die am Verriegelungselement 25 angeformten Auslöseflächen 39 (Fig. 9 und 11) gegen die korrespondierenden bauteilsteifen Auslöseflächen 37 (Fig. 12) der Tastelemente 11 bis 14, wodurch die Gegenkonturen 31 am Verriegelungselement 25 von der Rastposition R elastisch nachgiebig in die Auslöseposition A (Fig. 9a) verlagert werden. Dadurch wird der Rasteingriff zwischen den Rastkonturen 27 der Tastelemente und den Gegenkonturen 31 des Verriegelungselements 25 gelöst. Gegebenenfalls in der Offenposition O befindliche Tastelemente 12 bis 14 können daher unter Abbau der Rückstellkraft F_{R} wieder in ihre Geschlossenposition G zurückspringen.

Die Rückstellung in die Geschlossenposition G erfolgt mit Ausnahme des bis in die Freigabeposition F druckbetätigten Tastelementes 11. Durch das Hochführen des in die Freigabeposition F druckbetätigten Tastelementes 11 verlagert sich nämlich der Steuerschlitten 19 bereits wieder aus seiner Entriegelungsposition E. Damit kann die Rastkontur 27 nicht mehr an der Gegenkontur 31 vorbeigeführt werden, sondern verrastet diese abermals mit der Gegenkontur 31 des Steuerschlittens 19, so dass das Tastelement 11 in der Offenposition O gehalten wird.

### Bezugszeichenliste

- 1: Tastenfeld
- 2 bis 5: Taster
- 7: Tastmechanismus
- 9: Schlauch
- 11 bis 14: Tastelemente
- 17: Schaft
- 19: Steuerschlitten
- 21: Rückstellfeder
- 23: Grundkörper
- 25: federnd gelagertes Verriegelungselement
- 27: Rastkontur
- 29: Rastausnehmung
- 31: Gegenkontur
- 33: Tastelement-Steuerfläche
- 35: Grundkörper-Steuerfläche
- 37: Tastelement-Auslösefläche
- 39: Verriegelungselement-Auslösefläche
- G: Geschlossenposition
- O: Offenposition
- F: Freigabeposition
- F_{R}: Rückstellkraft
- Δh₁: erster Hubweg
- Δh₂: zweiter Hubweg
- z: Vertikalrichtung
- y: Bautiefenrichtung
- x: Seitenrichtung

## Patentansprüche

1. Sanitärbrause mit einem Brausekopf mit einem zumindest zwei Tastelemente (11 bis 14) aufweisenden Tastenfeld (1), bei deren manueller Druckbetätigung eine Brausenstrahlart änderbar ist, wobei jeder der Tastelemente (11 bis 14) in eine Geschlossenposition (G) federvorgespannt ist, in der ein Strömungsweg im Brausekopf geschlossen ist, und über einen Hubweg (Δh) in eine Offenposition (O) drückbar ist, in der der Strömungsweg geöffnet ist und in der eine am Tastelement (11 bis 14) angeformte Rastkontur (27) in lösbarem Rasteingriff mit einer Gegenkontur (31) eines verstellbaren Steuerschlittens (19) ist, der zum Lösen des Rasteingriffs in eine Entriegelungsposition (E) verstellbar ist, in der die Tastelement-Rastkontur (27) und die Steuerschlitten-Gegenkontur (31) außer Eingriff sind, **dadurch gekennzeichnet, dass** die Rastkontur (27) bauteilsteif am jeweiligen Tastelement (11 bis 14) ausgebildet ist und die Gegenkontur (31) elastisch nachgiebig verstellbar am Steuerschlitten (19) ausgebildet ist, so dass bei einem Tastvorgang von der Geschlossen- in die Offenposition (G, O) die Steuerschlitten-Gegenkontur (31) unter elastischer Verformung (B) mit der bauteilsteifen Tastelement-Rastkontur (27) in Rasteingriff bringbar ist.

2. Sanitärbrause nach Anspruch 1, **dadurch gekennzeichnet, dass** der Hubweg (Δh) des Tastelements in einen ersten Hubweg (Δh₁) zwischen der Geschlossenposition (G) und der Offenposition (O) sowie in einen folgenden zweiten Hubweg (Δh₂) von der Offenposition (O) in eine Freigabeposition (F) aufgeteilt ist, und dass insbesondere in der Freigabeposition (F) zum Lösen des Rasteingriffs eine Tastelement-Steuerfläche (33) den Steuerschlitten (19) in die Entriegelungsposition (E) drückt.

3. Sanitärbrause nach Anspruch 1 oder 2, **dadurch gekennzeichnet, dass** in der Entriegelungsposition (E) des Steuerschlittens (19) eine bauteilsteif am Tastelement (11 bis 14) angeformte Auslösefläche (37) die Steuerschlitten-Gegenkontur (31) von der Rastposition (R) in die Auslöseposition (A) drückt, in der der Rasteingriff zwischen der Steuerschlitten-Gegenkontur (31) und der Tastelement-Rastkontur (27) gelöst ist.

4. Sanitärbrause nach einem der vorhergehenden Ansprüche, **dadurch gekennzeichnet, dass** der Steuerschlitten (19) wenigstens zweiteilig ausgeführt ist, und zwar mit einem bauteilsteifen Grundkörper (23) und wenigstens einem federnd gelagerten Verriegelungselement (25).

5. Sanitärbrause nach Anspruch 4, **dadurch gekennzeichnet, dass** am federnd gelagerten Verriegelungselement (25) des Steuerschlittens (19) die Steuerschlitten-Gegenkontur (31) ausgebildet ist.

6. Sanitärbrause nach Anspruch 4 oder 5, **dadurch gekennzeichnet, dass** am federnd gelagerten Verriegelungselement (25) des Steuerschlittens (19) eine mit der Tastelement-Auslösefläche (37) korrespondierende Auslösefläche (39) ausgebildet ist.

7. Sanitärbrause nach Anspruch 4, 5 oder 6, **dadurch gekennzeichnet, dass** der Grundkörper (23) des Steuerschlittens (19) eine Steuerfläche (35) aufweist, gegen die in der Freigabeposition (F) des Tastenelements (11 bis 14) dessen Tastelement-Steuerfläche (33) drückt.

8. Sanitärbrause nach einem der Ansprüche 2 bis 7, **dadurch gekennzeichnet, dass** zum Rückstellen des ersten Tastenelements (11) von seiner Offenposition (O) in seine Geschlossenposition (G) das zweite Tastelement (12,13,14) bis in seine Freigabeposition (F) drückbar ist.

9. Sanitärbrause nach einem der vorhergehenden Ansprüche, **dadurch gekennzeichnet, dass** die für jedes Tastelement (11 bis 14) vorgesehenen Steuerschlitten-Gegenkonturen (31) und/oder Auslöseflächen (39) an einem gemeinsamen, einteilig oder mehrteilig ausgebildeten federnd gelagerten Verriegelungselement (25) ausgebildet sind.

10. Brausekopf für eine Sanitärbrause nach einem der vorhergehenden Ansprüche.

## Claims

1. Sanitary shower with a shower head with a pushbutton panel (1) having at least two pushbutton elements (11 to 14), the operation of which by manual pressure enables the type of shower jet to be modified, each of the pushbutton elements (11 to 14) being springloaded into a closed position (G), in which a flow path in the shower head is closed, and being arranged to be pressed along a travel path (Δh) into an open position (O) in which the flow path is opened and in which a snap contour (27) formed integrally with the pushbutton element (11 to 14) is in releasable snap-engagement with a counter-contour (31) of a displaceable control carriage (19) which, to release the snap-engagement, is displaceable into an unlocking position (E) in which the snap contour (27) of the pushbutton and the counter-contour (31) of the control carriage are disengaged, **characterised in that** the snap contour (27) is formed as a rigid component on the respective pushbutton element (11 to 14) and the counter-contour (31) is formed on the control carriage (19) so as to be resiliently flexibly displaceable, so that on operation of a pushbutton from the closed position to the open position (G, O) the counter-contour (31) of the control carriage, by resilient deformation (B), can be brought into snap-engagement with the rigid snap contour (27) of the pushbutton element.

2. Sanitary shower according to claim 1, **characterised in that** the travel path (Δh) of the pushbutton element is divided into a first travel path (Δh₁) between the closed position (G) and the open position (O) and into a subsequent second travel path (Δh₂) from the open position (O) into an unblocking position (F), and, especially, in the unblocking position (F) a control face (33) of the pushbutton presses the control carriage (19) into the unlocking position (E) to release the snap-engagement.

3. Sanitary shower according to claim 1 or 2, **characterised in that** in the unlocking position (E) of the control carriage (19) a release face (37) formed as a rigid component integrally with the pushbutton element (11 to 14) presses the counter-contour (31) of the control carriage from the engaged position (R) into the release position (A) in which the snap-engagement between the counter-contour (31) of the control carriage and the snap contour (27) of the pushbutton is released.

4. Sanitary shower according to any one of the preceding claims, **characterised in that** the control carriage (19) is of at least two-part construction, with a rigid base body (23) and at least one resiliently mounted locking element (25).

5. Sanitary shower according to claim 4, **characterised in that** the counter-contour (31) of the control carriage is formed on the resiliently mounted locking element (25) of the control carriage (19).

6. Sanitary shower according to claim 4 or 5, **characterised in that** a release face (39), complementary to the release face (37) of the pushbutton, is formed on the resiliently mounted locking element (25) of the control carriage (19).

7. Sanitary shower according to claim 4, 5 or 6, **characterised in that** the base body (23) of the control carriage (19) has a control face (35) against which the control face (33) of the pushbutton element presses when the pushbutton element (11 to 14) is in the unblocking position (F).

8. Sanitary shower according to any one of claims 2 to 7, **characterised in that** to return the first pushbutton element (11) from its open position (O) to its closed position (G) the second pushbutton element (12, 13, 14) can be pressed into its unblocking position (F).

9. Sanitary shower according to any one of the preceding claims, **characterised in that** the counter-contours (31) and/or release faces (39) of the control carriage provided for each pushbutton element (11 to 14) are formed on a common, resiliently mounted locking element (25) of one-part or multi-part construction.

10. Shower head for a sanitary shower according to any one of the preceding claims.

## Revendications

1. Douche comportant une pomme de douche avec un clavier (1) à au moins deux éléments de touche (11-14) et dont la pression manuelle modifie le type de jet,
- chaque élément de touche (11-14) étant précontraint par ressort dans une position fermée (G) qui coupe le passage dans la pomme de douche et qui peut être poussé dans une position ouverte (O) par une course (Δh), position dans laquelle le passage est ouvert et le contour d'accrochage (27) formé sur l'élément de touche (11-14) étant en prise libérable avec un contour complémentaire (31) d'un chariot de commande (19), réglable et qui se déplace dans une position de déverrouillage (E) pour libérer l'accrochage, dans laquelle le contour d'accrochage (27) de l'élément de touche et le contour complémentaire (31) du chariot de commande sont hors prise,
douche **caractérisée en ce que**
le contour d'accrochage (27) est réalisé de manière rigide sur chaque élément de touche (11-14) et le contour complémentaire (31) est réalisé de manière élastique souple, mobile, sur le chariot de commande (19) de façon que pour une manoeuvre de la touche passant de la position fermée à la position ouverte (G,O), le contre-contour (31) du chariot de commande vient en prise d'accrochage en déformant élastiquement (B) le contour d'accrochage (27) de l'élément de touche, rigide.

2. Douche selon la revendication 1,
**caractérisée en ce que**
la course (Δh) de l'élément de touche se décompose en une première course (Δh₁) entre la position fermée (G) et la position ouverte (O) et en une seconde course (Δh₂) suivante, passant de la position ouverte (O) à la position de libération (F) et, en particulier dans la position de libération (F) pour libérer la prise d'accrochage, la surface de commande (33) de l'élément de touche poussant le chariot de commande (19) en position de déverrouillage (E).

3. Douche selon l'une des revendications 1 ou 2,
**caractérisée en ce qu'**
en position de déverrouillage (E) du chariot de commande (19), une surface de libération (37) formée rigidement sur l'élément de touche (11-14) pousse le contre-contour (31) du chariot de commande de sa position d'accrochage (R) dans sa position de libération (A) libérant la prise d'accrochage entre le contre-contour de chariot de commande (31) et le contour d'accrochage de l'élément de touche (27).

4. Douche selon l'une des revendications précédentes,
**caractérisée en ce que**
le chariot de commande (19) est réalisé en au moins deux parties avec un corps de base rigide (23) et au moins un élément de verrouillage (25) monté élastiquement.

5. Douche selon la revendication 4,
**caractérisée en ce que**
le contre-contour de chariot de commande (31) est réalisé sur l'élément de verrouillage monté élastiquement (25) du chariot de commande (19).

6. Douche selon la revendication 4 ou 5,
**caractérisée en ce qu'**
une surface de libération (39) correspondant à la surface de libération (37) de l'élément de touche est réalisée sur l'élément de verrouillage (25) monté élastiquement, du chariot de commande (19).

7. Douche selon les revendications 4, 5 ou 6,
**caractérisée en ce que**
le corps de base (23) du chariot de commande (19) comporte une surface de commande (35) contre laquelle pousse la surface de commande d'élément de touche (33) en position de libération (F) de l'élément de touche (11-14).

8. Douche selon l'une des revendications 2 à 7,
**caractérisée en ce que**
pour rappeler le premier élément de touche (11) de sa position ouverte (O) dans sa position fermée (G), on pousse le second élément de touche (12, 13, 14) jusque dans sa position de libération (F).

9. Douche selon l'une des revendications précédentes,
**caractérisée en ce que**
les contre-contours de chariot de commande (31) pour chaque élément de touche (11-14) et/ou les surfaces de libération (39) sont réalisées sur un élément de verrouillage (25) commun, monté élastiquement et qui est en une ou plusieurs parties.

10. Pomme de douche pour une douche selon l'une quelconque des revendications 1 à 9.
